# EUROPÄISCHE PATENTSCHRIFT

(11) **EP 1 559 676 B1**
(45) Veröffentlichungstag und Bekanntmachung des Hinweises auf die Patenterteilung: **29.06.2016**
(21) Anmeldenummer: 04029633.7
(22) Anmeldetag: 15.12.2004
(51) Int. Cl.: B01L 3/00, B81B 1/00

(54) **MIKROSTRUKTURIERTE ANORDNUNG ZUR BLASENFREIEN BEFÜLLUNG ZUMINDEST EINES SYSTEMS ZUR ABLEITUNG VON FLÜSSIGKEITEN, VORRICHTUNG MIT EINER SOLCHEN ANORDNUNG UND BEFÜLLUNGSVERFAHREN**
MICROSTRUCTURED DEVICE AND METHOD FOR BUBBLE-FREE FILLING OF A DEVICE FOR GUIDING LIQUIDS
DISPOSITIF MICRO-STRUCTURE ET PROCÉDÉ POUR LE REMPLISSAGE EXEMPT DE BULLES D'UN DISPOSITIF SERVANT À GUIDER DES LIQUIDES

(30) Priorität: 20.12.2003 DE 10360220
(43) Veröffentlichungstag der Anmeldung: 03.08.2005
(73) Patentinhaber: Boehringer Ingelheim microParts GmbH, 44227 Dortmund (DE)
(72) Erfinder: Blankenstein, Gert, Dr., 44139 Dortmund (DE); Marquordt, Claus, Dipl.-Ing., 44039 Dortmund (DE); Peters, Ralf-Peter, Dr. Dipl.-Ing., 51467 Bergisch-Gladbach (DE)
(74) Vertreter: Graefe, Jörg

(56) Entgegenhaltungen:
- EP-A- 1 013 341
- EP-A- 1 201 304
- WO-A-01/26813
- WO-A-99/46045
- WO-A-03/025547
- US-A1- 2002 081 669
- US-B1- 6 193 471

## Beschreibung

Die Erfindung betrifft eine mikrostrukturierte Anordnung zur blasenfreien Befüllung zumindest eines Systems zur Ableitung von Flüssigkeiten (flüssigkeitsabführendes System) mit einer Flüssigkeit. Die Erfindung betrifft ferner eine Vorrichtung mit einer solchen Anordnung.

Bei dem Transport von Flüssigkeiten aufgrund von Kapillarkräften in mikrostrukturierten Systemen gibt es immer wieder Probleme mit Luftblasen in den Transportwegen. Diese können den gewünschten Flüssigkeitstransport hemmen oder sogar verhindern. Luftblasen werden oftmals beim Umlenken des Flüssigkeitsstroms gebildet, beispielsweise wenn ein Kanal um 90° seine Richtung ändert. Die im Eckbereich vorhandenen Kanten können dazu führen, dass dieser Eckbereich nicht vollständig von der Flüssigkeit benetzt wird und bereits Flüssigkeit in den um 90° abbiegenden Kanalabschnitt (flüssigkeitsabführendes System) eindringt, bevor der Eckbereich vollständig von der Flüssigkeit benetzt ist. Der Flüssigkeitsstrom fließt dann an einer sich in dem Eckbereich gebildeten Luftblase vorbei und dringt in den 90° abgewinkelten Abschnitt des Kanals ein. Die in dem Eckbereich befindliche Luftblase kann sich aber im Weiteren aus dem Eckbereich lösen und sich als Pfropf vor den um 90° abgewinkelten Kanalabschnitt, d. h. dem flüssigkeitsabführenden System setzen. Ein weiterer Flüssigkeitstransport kann dadurch verhindert oder zumindest behindert sein.

Ähnliche Effekte können auftreten, wenn Flüssigkeiten über eine Verzweigungsstelle in verschiedene flüssigkeitsabführende Systeme geleitet werden sollen. Auch hier ist nicht unbedingt gewährleistet, dass die Verzweigungsstelle vollständig mit Flüssigkeit befüllt ist und keine Luftblasen an der Verzweigungsstelle enthalten sind, bevor alle flüssigkeitsabführenden Systeme benetzt und mit Flüssigkeit befüllt werden.

Aus der Druckschrift mit der Veröffentlichungsnummer EP 1 201 304 A2 ist eine mikrostrukturierte Plattform für die Untersuchung einer Flüssigkeit bekannt, bei der verschiedene Hohlräume durch Kapillarkräfte mit Flüssigkeiten befüllt werden. So ist zum Beispiel aus Fig. 4 der Druckschrift eine Kammer 130 bekannt, die über einen Zuleitungskanal 450 befüllt wird. Die Kammer hat eine vergleichsweise große Tiefe und der Zuleitungskanal mündet unmittelbar unterhalb des Deckels der Kammer, wobei der Mündungsbereich eine kleine Querschnittsfläche hat. Im Mündungsbereich liegt damit ein abrupter Übergang von der kleinen Querschnittsfläche des Zuleitungskanals auf die große Querschnittsfläche der Kammer vor, der wie ein Kapillarstopp wirkt, an dem ein Flüssigkeitstransport abbricht. Um jedoch den Flüssigkeitstransport nicht abbrechen zu lassen und ein Befüllen der Kammer über den Zuleitungskanal überhaupt zu ermöglichen, ist eine Kerbe 440 vorgesehen, die sich von dem Mündungsbereich des Zuleitungskanals bis zum Boden der Kammer in der Seitenwand der Kammer erstreckt. In der Kerbe liegt eine erhöhte Kapillarkraft vor, die bewirkt, dass sich die über den Zuleistungskanal herangeführte Flüssigkeit entlang der Kerbe zum Boden der Kammer zieht. Die Kerbe leitet so die Flüssigkeit zum Boden der Kammer und vom Boden der Kammer steigt dann die Flüssigkeit in die Kammer auf. Bevor die Kammer vollständig mit der Flüssigkeit befüllt ist, wird der Auslass der Kammer zur Einlassstruktur 410 hin benetzt und Flüssigkeit tritt aus der Kammer 130 aus. Dann ist jedoch Luft in der Kammer 130 eingeschlossen, was unerwünscht ist.

Aus der Druckschrift WO 99/46045, Fig. 5 und 7, ist eine ähnliche Kerbe, dort als Einlaufrinne 62 bezeichnet, bekannt, die die gleichen Zwecke erfüllt wie die Kerbe in der Druckschrift EP 1 201 304 A2. Außerdem sind in der Druckschrift EP 1 201 304 A2 Kaskaden- und Schmetterlingsstrukturen beschrieben, die eine gleichmäßige Verbreitung eines Flüssigkeitsstromes in eine mit gleichmäßiger Geschwindigkeit strömende Flüssigkeitsschicht (oder umgekehrt gleichförmiges Zusammenführen eines breiten Flüssigkeitsstroms) ermöglicht. Diese Kaskaden- und Schmetterlingsstrukturen allein gewährleisten jedoch kein blasenfreies Befüllen einer sich anschließenden Kammer. Vielmehr müssen in der Kammer selbst Verzögerungsstrukturen an den Rändern aufweisen, die ein voreilen einer Randströmung und somit das Einschließen von Luftblasen verhindern.

Aus den Figuren 4a bis 4c der Druckschrift EP 1 201 304 A2 eine Struktur bekannt, die ein blasenfreies Befüllen eines Auslass ermöglicht, der einem Übergangsbereich zwischen einem Einlass und dem Auslass nachgeschaltet ist, sofern am Einlass des Übergangsbereich ausreichend Flüssigkeit zur Verfügung gestellt wird. Das am Einlass des Übergangsbereich ausreichend Flüssigkeit für eine blasenfreie Befüllung zur Verfügung gestellt wird, ist allerdings nicht durch die Struktur der Anordnung gewährleistet. Der Erfindung liegt die Aufgabe zugrunde eine Anordnung und eine Vorrichtung mit einer solchen Anordnung zum Betreiben einer solchen Anordnung vorzuschlagen, die gewährleistet, dass das beziehungsweise die flüssigkeitsabführenden Systeme blasenfrei befüllt werden.

Diese Aufgaben werden durch eine Anordnung gemäß Anspruch 1 und durch eine Vorrichtung gemäß Anspruch 15 gelöst. Vorteilhafte Ausbildungen der Erfindung sind in den davon abhängigen Unteransprüchen beschrieben.

Demgemäß weist eine erfindungsgemäße mikrostrukturierte Anordnung zur blasenfreien Befüllung von zumindest einem flüssigkeitsabführenden System mit einer Flüssigkeit einen Einlass für eine Verbindung der Anordnung mit einem System zur Zufuhr von Flüssigkeiten (flüssigkeitszuführenden Systemen) auf. Die Anordnung weist ferner zumindest einen Auslass für eine Verbindung der Anordnung mit dem zumindest einen flüssigkeitsabführenden System auf und die Anordnung umfasst einen Übergangsbereich, durch welchen die Flüssigkeit von dem Einlass zu dem zumindest einen Auslass transportierbar ist. Am Anfang dieses Übergangsbereichs ist zumindest ein erstes Mikrostrukturelement zur Erzeugung einer Stelle mit erhöhter Kapillarkraft vorgesehen, um eine lückenlose Benetzung der diese Stelle mit erhöhter Kapillarkraft begrenzenden Flächen, insbesondere von Seitenwänden, einer Decke und/oder eines Bodens zu erreichen.

Bei erfindungsgemäßen Anordnungen ist zwischen dem Einlass und dem Übergangsbereich ein Bereich zum Sammeln der über den Einlass zugeführten Flüssigkeit (Sammelbereich) angeordnet. Der Sammelbereich ist dann durch die Stelle mit erhöhter Kapillarkraft und im übrigen durch einen Kapillarstopp von dem übrigen Übergangsbereich getrennt. Dieser Kapillarstopp kann dann, nachdem die Stelle mit der erhöhten Kapillarkraft durch die Flüssigkeit benetzt wurde und die Flüssigkeit aufgrund der wirkenden Kapillarkräfte entlang des Übergangsbereichs transportiert wird, nach und nach benetzt werden, so dass der Kapillarstopp zwischen dem Sammelbereich und dem übrigen Übergangsbereich aufgehoben ist.

Der Kapillarstopp, der zwischen dem Sammelbereich und dem Übergangsbereich ausgebildet ist, ist gemäß der Erfindung durch einen Absatz gebildet. Die Flüssigkeit tritt bis an den Rand des Absatzes heran und kann diesen aufgrund der entgegenwirkenden Kapillarkräfte nicht überwinden. Der Absatz kann erst dann überwunden werden, wenn eine Flüssigkeit von der anderen Seite an den Absatz herangeführt wird und diesen benetzt. Der Kapillarstopp, der als Absatz zwischen dem Sammelbereich und dem Übergangsbereich ausgebildet ist, kann zum Einen durch einen gegenüber dem Übergangsbereich erhöhten Sammelbereich oder zum Anderen durch einen gegenüber dem Sammelbereich erhöhten Übergangsbereich ausgebildet sein.

Die lückenlose Benetzung des Anfangs des Übergangsbereichs bewirkt, dass am Anfang des Übergangsbereichs keine Luftblasen gebildet werden können. Von dem Anfang des Übergangsbereichs zieht sich dann aufgrund der wirkenden Kapillarkräfte ein Flüssigkeitsmeniskus zum Ende des Übergangsbereichs, d. h. zu dem oder den Auslässen der Anordnung. Das Einschließen von Luftblasen ist dabei ausgeschlossen. Dadurch kann die Flüssigkeit durch den Übergangsbereich ohne die Bildung von Luftblasen transportiert werden und eine blasenfreie Befüllung des flüssigkeitsabführenden Systems, das sich an den Auslass anschließt, ist gewährleistet. Die vor der Befüllung mit der Flüssigkeit in dem Übergangsbereich enthaltene Luft wird durch das Vordringen der Flüssigkeit in Richtung zum Auslass und in das flüssigkeitsabführende System verdrängt.

Vorteilhaft hat der Übergangsbereich von Anfang zum Ende einen gleichförmigen Querschnitt ohne abrupte Übergänge oder Ecken oder dergleichen.

Der Sammelbereich kann gemäß der Erfindung seitlich fast vollständig von dem Übergangsbereich umgeben sein.

Es ist möglich, dass der Sammelbereich eine im Wesentlichen kreisförmige Grundfläche hat, wobei der Einlass der Anordnung im Zentrum der Grundfläche des Sammelbereichs vorgesehen sein kann.

Der Übergangsbereich zwischen dem Einlass und dem Auslass kann bei einer erfindungsgemäßen Anordnung im Wesentlichen ringförmig ausgebildet sein. Dieses ist insbesondere dann der Fall, wenn der Sammelbereich eine im Wesentlichen kreisförmige Grundfläche hat.

Eine erfindungsgemäße Anordnung hat zumindest einen Auslass vorteilhaft jedoch mehrere Auslässe für die Verbindung der Anordnung zu den flüssigkeitsabführenden Systemen. Diese Auslässe sind vorteilhaft zwischen dem Anfang und zumindest einem Ende des Übergangsbereichs angeordnet. Eine erfindungsgemäße Anordnung kann so ausgestaltet sein, dass je ein Auslass für die Verbindung der Anordnung zu den flüssigkeitsabführenden Systemen am Ende, beziehungsweise an den Enden des Übergangsbereichs angeordnet ist.

Der Einlass und die Auslässe und insbesondere die sich an den Einlass und die Auslässe anschließenden flüssigkeitszuführenden beziehungsweise flüssigkeitsabführenden Systeme können Orientierungsrichtungen haben, die in einem Winkel abweichend von 0° beziehungsweise 180° zueinander stehen. Dabei ist es insbesondere möglich, dass der Einlass und die Auslässe Orientierungsrichtungen haben, die in einem Winkel von ca. 90° zueinander stehen.

Der Übergangsbereich einer erfindungsgemäßen Anordnung kann in besonderen Ausgestaltungen zwischen dem Anfang und zumindest einem der Auslässe zumindest ein zweites Mikrostrukturelement aufweisen. Dieses zweite Mikrostrukturelement beziehungsweise diese zweiten Mikrostrukturelemente können eine Beschleunigung des Transports der Flüssigkeit durch den Übergangsbereich von dessen Anfang zum Auslass bewirken.

Gemäß der Erfindung kann das erste und/oder das zweite Mikrostrukturelement eine Rampe sein. Ebenso ist es möglich, dass das erste und/oder das zweite Mikrostrukturelement eine Treppe ist. Das erste und/oder zweite Mikrostrukturelement kann ebenso zumindest eine Säule oder zumindest eine Kerbe sein.

Eine mikrostrukturierte erfindungsgemäße Vorrichtung mit einem System zur Zufuhr von Flüssigkeiten (flüssigkeitszuführendes System) und einem System zur Ableitung von Flüssigkeiten (flüssigkeitsableitendes System) kann eine Anordnung der vorbeschriebenen Art aufweisen. Das flüssigkeitszuführende System dieser Vorrichtung kann ebenso wie das flüssigkeitsableitende System ein Kanal sein. Der Übergangsbereich kann als Kammer ausgebildet sein. Ebenso ist es möglich, dass der Übergangsbereich und der Sammelbereich einer erfindungsgemäßen Vorrichtung Abschnitte einer Kammer bilden. Ausführungsbeispiele für die Erfindung sind anhand der Zeichnung näher beschrieben. Darin zeigt
- Fig. 1: einen Schnitt durch den Teil einer nicht erfindungsgemäßen Vorrichtung gemäß der Linie I-I in Fig. 2,
- Fig. 2: eine Draufsicht gemäß dem Pfeil II in Fig. 1 auf die erste nicht erfindungsgemäße Vorrichtung,
- Fig. 3: einen Schnitt gemäß der Linie III-III in Fig. 4 durch eine zweite nicht erfindungsgemäße Vorrichtung,
- Fig. 4: einen Schnitt entlang der Linie IV-IV in Fig. 3 durch die zweite nicht erfindungsgemäße Vorrichtung,
- Fig. 5: eine perspektivische Ansicht einer ersten erfindungsgemäßen Vorrichtung,
- Fig. 6: eine Draufsicht auf die erste erfindungsgemäße Vorrichtung,
- Fig. 7: einen Schnitt entlang der Linie VII-VII in Fig. 6 durch die erste erfindungsgemäße Vorrichtung,
- Fig. 8: ein Schnitt entlang der Linie VIII-VIII in Fig. 6 der ersten erfindungsgemäßen Vorrichtung,
- Fig. 9: eine perspektivische Ansicht einer zweiten erfindungsgemäßen Vorrichtung,
- Fig. 10: eine Draufsicht auf die zweite erfindungsgemäße Vorrichtung,

- Fig. 11: einen Schnitt entlang der Linie XI-XI in Fig. 10 durch die zweite erfindungsgemäße Vorrichtung,
- Fig. 12: einen Schnitt entlang der Linie XII-XII in Fig. 10 durch die erfindungsgemäße Vorrichtung.

Die in der Zeichnung dargestellten erfindungsgemäßen Vorrichtungen weisen zum Teil Merkmale auf, die zumindest in ihrer Funktion einander entsprechen. Einander funktional entsprechende Merkmale der verschiedenen Vorrichtungen sind daher mit gleichen Bezugszeichen versehen.

Die in den Fig. 1 und 2 dargestellte erste nicht erfindungsgemäße Vorrichtung weist einen Körper 7 auf, in den eine Ausnehmung eingebracht ist. Diese Ausnehmung bildet einen Übergangsbereich 3. Von dem Übergangsbereich 3 ausgehend erstreckt sich ein Kanal der ein flüssigkeitsabführendes System 5 bildet. Das flüssigkeitsabführende System 5 ist dabei über einen Auslass 4 an den Übergangsbereich 3 angeschlossen. Der Übergangsbereich 3 kann in zwei Teile unterteilt werden. Ein erster, dem Auslass 4 abgewandter Teil weist erste Mikrostrukturelemente in Form von Säulen auf. Dieser Bereich bildet eine Stelle 6 mit erhöhter Kapillarkraft. Der übrige, dem Auslass 4 zugewandte Teil ist ohne besondere Mikrostrukturelemente gestaltet. Ein Deckel 8 deckt den Übergangsbereich 3 und das flüssigkeitsabführende System 5 so ab, dass im Bereich der Stelle 6 ein Einlass 2 freibleibt, über welchen eine Flüssigkeit in den Übergangsbereich 3 eingefüllt werden kann. Die die ersten Mikrostrukturelemente bildenden Säulen der Stelle 6 mit erhöhter Kapillarkraft bewirken dabei, dass eine Flüssigkeit, die über den Einlass 2 in den Übergangsbereich 3 eingefüllt wird, zunächst vollständig an dieser Stelle 6 mit erhöhter Kapillarkraft verbleibt. Die Flüssigkeit dringt so lange nicht über die Stelle 6 hinaus, bis diese Stelle 6 und die die Stelle begrenzenden Flächen des Übergangsbereichs wie zum Beispiel die Unterseite des Deckels 8, die Seitenwände des Übergangsbereichs 3 und der Boden des Übergangsbereichs 3 benetzt sind. Sobald eine vollständige und lückenlose Benetzung der Stelle 6 erfolgt ist, d. h. sich keine Luft mehr an der Stelle 6 befinde, wird weitere über den Einlass 2 zugeführte Flüssigkeit dafür Sorge tragen, dass auch Flüssigkeit in den dem Auslass 4 zugewandten Teil des Übergangsbereichs eindringt. Die Benetzung dieses dem Auslass 4 zugewandten Teils des Übergangsbereichs 3 erfolgt dabei entlang der Begrenzungsflächen, die durch die Unterseite des Deckels 8, die Seitenwände und den Boden des Übergangsbereichs gebildet werden. Diese Benetzung entlang der Begrenzungsflächen trägt dafür Sorge, dass die in dem dem Auslass 4 zugewandten Teil des Übergangsbereichs befindliche Luft über den Auslass 4 aus dem Übergangsbereich hinausgedrängt wird und über das flüssigkeitsabführende System 5 aus dem Übergangsbereich 3 austritt. Sobald der Übergangsbereich 3 vollständig mit Flüssigkeit befüllt ist, dringt die Flüssigkeit ebenfalls über den Auslass 4 in das flüssigkeitsabführende System ein. Um das Strömungsverhalten der Flüssigkeit in dem Übergangsbereich 3 zu verbessern und insbesondere den Flüssigkeitstransport zu beschleunigen, kann in dem dem Auslass 4 zugewandten Teil des Übergangsbereichs 3 als zweites Mikrostrukturelement eine Rampe 12 vorgesehen sein, die das Niveau des Bodens des Übergangsbereichs 3 zum Auslass 4 auf das Niveau des flüssigkeitsabführenden Systems 5 anhebt. Darüber hinaus kann der gesamte Übergangsbereich 3 in Richtung zum Auslass 4 konisch zulaufen, so dass sich am Auslass 4 keine sprunghafte Querschnittsverhältnisse vom Übergangsbereich 3 zum flüssigkeitsabführenden System 5 ergibt.

Die Flüssigkeit, welche in die erste nicht erfindungsgemäße Vorrichtung über den Einlass 2 eingefüllt wird, kann über eine als flüssigkeitszuführendes System dienende Pipette oder dergleichen zugeführt werden.

Die in den Fig. 3 und 4 dargestellte zweite nicht erfindungsgemäße Vorrichtung weist ebenfalls einen Körper 7 auf, in dem eine Ausnehmung eingebracht ist, die einen Übergangsbereich 3 bildet. Der Übergangsbereich 3 weist einen Einlass 2 auf, in dem ein als Kanal ausgebildetes flüssigkeitszuführendes System 9 in den Übergangsbereich 3 mündet. Der Übergangsbereich 3 weist ferner einen Auslass 4 auf, von dem aus sich ein als Kanal ausgebildetes flüssigkeitabführendes System 5 beginnend erstreckt. Der Auslass 4 ist dabei in einer seitlichen Begrenzungsfläche des Übergangsbereichs 3 vorgesehen, und zwar an einem dem Einlass 2 gegenüberliegenden Ende des Übergangsbereichs 3. Der Körper 7 und somit auch der vollständige Übergangsbereich 3 und das flüssigkeitsabführende System 5 sind mit einem Deckel 8 abgedeckt. Am Anfang des Übergangsbereichs im Bereich des Einlasses 2 weist der Übergangsbereich 3 eine Stelle 6 auf, die eine erhöhte Kapillarkraft hat. Diese Stelle 6 wird durch eine Kerbe gebildet, welche bewirkt, dass die aus dem flüssigkeitsführenden System 9 zuströmende Flüssigkeit aufgrund der erhöhten Kapillarkraft an der Stelle 6 zunächst die Stelle 6 benetzt und von dort ausgehend der Übergangsbereich 3 entlang der seitlichen Begrenzungsfläche, der Unterseite des Deckels 8 und dem Boden des Übergangsbereichs benetzt wird. Ein Flüssigkeitsmeniskus bewegt sich dann aufgrund der wirkenden Kapillarkräfte vom Einlass 2 über die Stelle 6 mit erhöhter Kapillarkraft entlang des Übergangsbereichs 3 zum Auslass 4 und schiebt dabei das zuvor in dem Übergangsbereich 3 enthaltene Gas zum Auslass 4. Es entsteht dadurch eine Strömung vom flüssigkeitszuführenden System 9 über die Stelle 6 und den übrigen Übergangsbereich 3 zum Auslass 4 in das flüssigkeitsabführenden System 5, wobei die Bildung von Luftblasen innerhalb des Übergangsbereichs 3 und dem flüssigkeitsabführenden System verhindert wird. Damit ist beispielsweise die Umlenkung eines Flüssigkeitsstroms um einen Winkel von 90° möglich, ohne das sich Luftblasen in der Vorrichtung bilden.

Natürlich ist es ebenso möglich durch eine geeignete Anordnung eine Umlenkung des Flüssigkeitsstroms um Winkel kleiner oder größer als 90° zu erreichen, wobei dabei gewährleistet ist, dass der Flüssigkeitsmeniskus auf breiter Front durch den Übergangsbereich wandert und die Wände beziehungsweise die seitlichen Begrenzungsflächen, die Unterseite des Deckels 8 und den Boden des Übergangsbereichs lückenlos benetzt und die in zuvor in dem Übergangsbereich 3 enthaltene Luft in das flüssigkeitsabführende System 5 verdrängt wird, so dass keine Luftblasen im Übergangsbereich 3 oder im flüssigkeitsabführenden System 5 zurückbleiben.

Die in den Fig. 5 bis 8 dargestellte erste erfindungsgemäße Vorrichtung weist einen im Wesentlichen zylinderförmigen Körper 7 auf. Dieser Körper 7 weist eine zentrale Bohrung auf, die ein flüssigkeitszuführendes System 9 bildet und in einem Einlass 2 in eine Kammer mündet, die durch einen Sammelbereich 10 und einen den Sammelbereich 10 umgebenden Übergangsbereich 3 gebildet wird. Die Kammer ist als Ausnehmung auf einer Stirnseite des Körpers 7 vorgesehen, wobei sich der Sammelbereich 10 unmittelbar an den Einlass 2, den Einlass 2 vollständig umgebend anschließt. Der Übergangsbereich 3 schließt sich an den Sammelbereich 10 durch einen durch einen Absatz gebildeten Kapillarstopp 11 an. Der Absatz ist dabei so gestaltet, dass der Sammelbereich 10 über dem Übergangsbereich 3 erhaben ist.

Der Übergangsbereich 3 umgibt somit im Wesentlichen ringförmig den Sammelbereich 10, wobei der Ring eine Unterbrechung zwischen einem Anfang und einem Ende des Übergangsbereichs 3 aufweist. Der Anfang und das Ende des Übergangsbereichs 3 sind durch einen Vorsprung voneinander getrennt, welcher die Unterbrechung des im Wesentlichen ringförmigen Übergangsbereich 3 bildet.

Zwischen dem Anfang des Übergangsbereichs und dem Ende des Übergangsbereichs 3 zweigen vom Übergangsbereich radial nach außen Kanäle ab, die flüssigkeitsabführende Systeme 5 bilden. Diese flüssigkeitsabführenden Systeme 5 sind über Auslässe 4 mit dem Übergangsbereich 3 verbunden.

Der Anfang des Sammelbereichs 3 weist eine Stelle 6 mit erhöhter Kapillarkraft auf. Die Stelle 6 mit erhöhter Kapillarkraft ist durch eine Kerbe gebildet, welche sich an den Kapillarstopp 11 zwischen dem Sammelbereich 10 und dem Übergangsbereich 3 anschließt. Diese Kerbe, die ein erstes Mikrostrukturelement der Vorrichtung darstellt, bewirkt, dass eine Flüssigkeit, die über den Einlass 2 in den Sammelbereich 10 eingetreten ist, sich aufgrund der wirkenden erhöhten Kapillarkräfte zu dem Beginn des Übergangsbereichs 3 zieht. Die Stelle 6 mit erhöhter Kapillarkraft bewirkt weiter, dass der Anfang des Übergangsbereichs 3 lückenlos mit der Flüssigkeit benetzt wird, bevor die Flüssigkeit weiter in den Übergangsbereich 3 eindringt.

Nachdem der Anfang des Übergangsbereichs 3 vollständig mit der Flüssigkeit benetzt wurde, bewirken die weiter in dem Übergangsbereich 3 wirkenden weiteren Kapillarkräfte, dass die Flüssigkeit entlang des Übergangsbereich befördert wird, wobei der den Kapillarstopp 11 bildende Absatz benetzt wird und der Kapillarstopp 11 dadurch aufgehoben wird. Die Flüssigkeit bewegt sich entlang des Übergangsbereichs 3 und benetzt dabei die Auslässe 4, so dass Flüssigkeit in die flüssigkeitsabführenden Systeme 5 eintreten kann. Dabei wird die in dem Übergangsbereich 3 befindliche Luft über die Auslässe 4 und die Flüssigkeitsabführenden Systeme aus dem Übergangsbereich 3 und gegebenenfalls auch aus dem Sammelbereich 10 verdrängt. Es bleiben somit weder im Übergangsbereich 3 noch im Sammelbereich 10 Luftblasen zurück. Es ist somit eine blasenfreie Befüllung der flüssigkeitsabführenden Systeme 5 möglich.

Das zweite Ausführungsbeispiel für eine erfindungsgemäße Vorrichtung gemäß der Fig. 9 bis 12 entspricht im Wesentlichen dem Aufbau des ersten Ausführungsbeispiels gemäß der Fig. 5 bis 8. Der Unterschied zwischen der ersten erfindungsgemäßen Vorrichtung und der zweiten erfindungsgemäßen Vorrichtung liegt im Wesentlichen darin, dass im Unterschied zu der ersten erfindungsgemäßen Vorrichtung bei der zweiten erfindungsgemäßen Vorrichtung der Sammelbereich 10 tiefer als der im Wesentlichen ringförmige Übergangsbereich 3 liegt. Das heißt der Übergangsbereich 3 ist über den Sammelbereich 10 erhaben. Gleichwohl bildet ein Absatz zwischen dem Sammelbereich 10 und dem Übergangsbereich 3 einen Kapillarstopp 11, der ein Eintreten der Flüssigkeit aus dem Sammelbereich 10 in den Übergangsbereich 3 allein aufgrund von Kapillarkräften verhindert. Eine Ausnahme bildet die Stelle 6, die am Anfang des Übergangsbereichs 3 liegt und eine erhöhte Kapillarkraft aufweist. Die Stelle 6 bewirkt eine Benetzung des Anfangs des Übergangsbereichs 3 bewirkt. Die Stelle 6 mit erhöhter Kapillarkraft wird durch ein erstes Mikrostrukturelement gebildet, das durch eine Kerbe ist, welche sich an den Kapillarstopp 11 zwischen dem Sammelbereich 10 und dem Übergangsbereich 3 anschließt. Die Stelle 6 mit erhöhter Kapillarkraft bewirkt, dass zunächst nur der Anfang des Übergangsbereichs 3 mit der aus dem Einlass 2 in den Sammelbereich 10 eingetretenen Flüssigkeit benetzt wird und sich dann ein Flüssigkeitsmeniskus entlang des Übergangsbereichs 3 von dessen Anfang zu seinem Ende bewegt, der nach und nach den Kapillarstopp 11 zum Sammelbereich 10 aufhebt und die Auslässe 4 benetzt, so dass die Flüssigkeit auch die flüssigkeitsabführenden Systeme eindringen kann. Gleichzeitig wird die in dem Übergangsbereich 3 und gegebenenfalls noch in dem Sammelbereich 10 befindliche Luft über die Auslässe 4 in die flüssigkeitsabführenden Bereich 5 verdrängt, so dass anschließend keine Luftblasen im Sammelbereich 10 im Übergangsbereich 3 und in den flüssigkeitsabführenden Bereichen 5 zurückbleiben. Dadurch ist eine blasenfreie Befüllung der flüssigkeitsabführenden Systeme garantiert.

## Patentansprüche

1. Mikrostrukturierte Anordnung zur blasenfreien Befüllung zumindest eines Systems zur Ableitung von Flüssigkeiten (flüssigkeitsabführenden Systems, 5) mit einer Flüssigkeit, wobei
- die Anordnung einen Einlass (2) für eine Verbindung der Anordnung mit einem System zur Zufuhr von Flüssigkeiten (flüssigkeitszuführendes System, 9) aufweist,
- die Anordnung zumindest einen Auslass (4) für eine Verbindung der Anordnung mit dem zumindest einem flüssigkeitsabführenden System (5) aufweist,
- die Anordnung einen Übergangsbereich (3) aufweist, durch welchen die Flüssigkeit von dem Einlass (2) zu dem zumindest einen Auslass (4) transportierbar ist,
- an einem Anfang des Übergangsbereichs (3) zumindest ein erstes Mikrostrukturelement zur Erzeugung einer Stelle (6) mit erhöhter Kapillarkraft vorgesehen ist, um eine lückenlose Benetzung der diese Stelle mit erhöhter Kapillarkraft begrenzenden Flächen, insbesondere von Seitenwänden, einer Decke und/oder eines Bodens zu erreichen und um vom Anfang des Übergangsbereichs (3) zum Ende des Übergangsbereichs, d. h. zu dem oder zu den Auslässen (4) einen sich aufgrund von Kapillarkräften ziehenden Flüssigkeitsmeniskus zu bewirken,
**dadurch gekennzeichnet, dass**
- zwischen dem Einlass und dem Übergangsbereich ein Bereich zum Sammeln der über den Einlass zugeführten Flüssigkeit (Sammelbereich, 10) angeordnet ist, wobei der Sammelbereich (10) durch die Stelle mit erhöhter Kapillarkraft und im Übrigen durch einen Kapillarstopp (11) von dem Übergangsbereich (3) getrennt ist, wobei der Kapillarstopp (11) als Absatz zwischen Sammelbereich (10) und Übergangsbereich (3) ausgebildet ist, und wobei entweder der Sammelbereich (10) gegenüber dem Übergangsbereich (3) erhöht ist oder der Übergangsbereich (3) gegenüber dem Sammelbereich (10) erhöht ist.

2. Anordnung nach Anspruch 1, **dadurch gekennzeichnet, dass** der Sammelbereich (10) seitlich fast vollständig von dem Übergangsbereich (3) umgeben ist.

3. Anordnung nach einem der Ansprüche 1 oder 2, **dadurch gekennzeichnet, dass** der Sammelbereich (10) eine im Wesentlichen kreisförmige Grundfläche hat.

4. Anordnung nach Anspruch 3, **dadurch gekennzeichnet, dass** der Einlass (2) im Zentrum der Grundfläche des Sammelbereichs (10) vorgesehen ist.

5. Anordnung nach den Ansprüchen 1 bis 4, **dadurch gekennzeichnet, dass** der Übergangsbereich (3) im Wesentlichen ringförmig ausgebildet ist.

6. Anordnung nach einem der Ansprüche 1 bis 5, **dadurch gekennzeichnet, dass** Auslässe (4) für die Verbindung der Anordnung zu den flüssigkeitsabführenden Systemen (5) zwischen dem Anfang und zumindest einem Ende des Übergangsbereichs (3) angeordnet sind.

7. Anordnung nach einem der Ansprüche 1 bis 6, **dadurch gekennzeichnet, dass** je ein Auslass (4) für die Verbindung der Anordnung zu den flüssigkeitsabführenden Systemen (5) am Ende des Übergangsbereichs (3) angeordnet ist.

8. Anordnung nach einem der Ansprüche 1 bis 7, **dadurch gekennzeichnet, dass** der Einlass (2) und die Auslässe (4) Orientierungsrichtungen haben, die in einem Winkel abweichend von 0° bzw. 180° zueinander stehen.

9. Anordnung nach Anspruch 8, **dadurch gekennzeichnet, dass** der Einlass (2) und die Auslässe (4) Orientierungsrichtungen haben, die in einem Winkel von ca. 90° zueinander stehen.

10. Anordnung nach einen der Ansprüche 1 bis 9, **dadurch gekennzeichnet, dass** der Übergangsbereich (3) zumindest ein zweites Mikrostrukturelement aufweist, das zwischen dem Anfang und dem zumindest einen Auslass angeordnet ist.

11. Anordnung nach einem der Ansprüche 1 bis 10, **dadurch gekennzeichnet, dass** das erste und/oder zweite Mikrostrukturelement eine Rampe ist.

12. Anordnung nach Anspruch 10, **dadurch gekennzeichnet, dass** das erste und/oder zweite Mikrostrukturelement eine Treppe ist.

13. Anordnung nach Anspruch 10, **dadurch gekennzeichnet, dass** das erste und/oder zweite Mikrostrukturelement zumindest eine Säule ist.

14. Anordnung nach Anspruch 10, **dadurch gekennzeichnet, dass** das erste und/oder zweite Mikrostrukturelement zumindest eine Kerbe ist.

15. Mikrostrukturierte Vorrichtung mit einem System zur Zufuhr von Flüssigkeiten (flüssigkeitszuführendes System, 9) und einem System zur Ableitung von Flüssigkeiten (flüssigkeitsableitendes System, 5), **dadurch gekennzeichnet, dass** die Vorrichtung (1a bis 1 b) eine Anordnung nach einem der Ansprüche 1 bis 14 aufweist.

16. Vorrichtung nach Anspruch 15, **dadurch gekennzeichnet, dass** das flüssigkeitszuführende System ein Kanal (9) ist.

17. Vorrichtung nach Anspruch 15 oder 16, **dadurch gekennzeichnet, dass** das flüssigkeitsableitende System ein Kanal (5) ist.

18. Vorrichtung nach einem der Ansprüche 15 oder 16, **dadurch gekennzeichnet, dass** der Übergangsbereich (3) eine Kammer ist.

19. Vorrichtung nach Anspruch 15 oder 16, **dadurch gekennzeichnet, dass** der Übergangsbereich (3) und der Sammelbereich (10) Abschnitte einer Kammer bilden.

## Claims

1. Microstructure arrangement for the bubble-free filling with a liquid of at least one system for draining off liquids (liquid-discharging system, 5), where
- the arrangement has an inlet (2) for the arrangement to be connected to a system for the supply of liquids (liquid-supplying system, 9),
- the arrangement has at least one outlet (4) for the arrangement to be connected to the at least one liquid-discharging system (5),
- the arrangement has a transition region (3), through which the liquid can be transported from the inlet (2) to the at least one outlet (4),
- at a start of the transition region (3), at least one first microstructure element for producing a point (6) with increased capillary force is provided, in order to achieve gap-free wetting of the areas bounding this point with increased capillary force, in particular side walls, a cover and/or a bottom, and in order to effect a liquid meniscus being drawn from the start of the transition region (3) to the end of the transition region, that is to say to the outlet or outlets (4), on account of capillary forces,
**characterized in that**
- a region for collecting the liquid supplied by the inlet (collecting region, 10) is arranged between the inlet and the transition region, where the collecting region (10) is separated from the transition region (3) by the point with increased capillary force and additionally by a capillary stop (11), where the capillary stop (11) is formed as a ledge between collecting region (10) and transition region (3), and where either the collecting region (10) is elevated as compared with the transition region (3) or the transition region (3) is elevated as compared with the collecting region (10).

2. Arrangement according to Claim 1, **characterized in that** the collecting region (10) is virtually completely surrounded laterally by the transition region (3).

3. Arrangement according to either of Claims 1 and 2, **characterized in that** the collecting region (10) has a substantially circular base area.

4. Arrangement according to Claim 3, **characterized in that** the inlet (2) is provided at the center of the base area of the collecting region (10).

5. Arrangement according to one of Claims 1 to 4, **characterized in that** the transition region (3) is substantially annular.

6. Arrangement according to one of Claims 1 to 5, **characterized in that** outlets (4) for the arrangement to be connected to the liquid-discharging systems (5) are arranged between the start and at least one end of the transition regions (3).

7. Arrangement according to one of Claims 1 to 6, **characterized in that** in each case an outlet (4) for the arrangement to be connected to the liquid-discharging systems (5) is arranged at the end of the transition region (3).

8. Arrangement according to one of Claims 1 to 7, **characterized in that** the inlet (2) and the outlets (4) have orientation directions which are at an angle with respect to one another which differs from 0° or 180°.

9. Arrangement according to Claim 8, **characterized in that** the inlet (2) and the outlets (4) have orientation directions which are at an angle of about 90° with respect to one another.

10. Arrangement according to one of Claims 1 to 9, **characterized in that** the transition region (3) has at least one second microstructure element, which is arranged between the start and the at least one outlet.

11. Arrangement according to one of Claims 1 to 10, **characterized in that** the first and/or second microstructure element is a ramp.

12. Arrangement according to Claim 10, **characterized in that** the first and/or second microstructure element is a staircase.

13. Arrangement according to Claim 10, **characterized in that** the first and/or second microstructure element is at least one pillar.

14. Arrangement according to Claim 10, **characterized in that** the first and/or second microstructure element is at least one notch.

15. Microstructure apparatus having a system for the supply of liquids (liquid-supplying system, 9) and the system for draining off liquids (liquid-discharging system, 5), **characterized in that** the apparatus (1a to 1b) has an arrangement according to one of Claims 1 to 14.

16. Apparatus according to Claim 15, **characterized in that** the liquid-supplying system is a channel (9).

17. Apparatus according to Claim 15 or 16, **characterized in that** the liquid-discharging system is a channel (5).

18. Apparatus according to either of Claims 15 and 16, **characterized in that** the transition region (3) is a chamber.

19. Apparatus according to Claim 15 or 16, **characterized in that** the transition region (3) and the collecting region (10) form sections of a chamber.

## Revendications

1. Arrangement microstructuré pour le remplissage sans bulles d'au moins un système pour la dérivation de liquides (système d'évacuation de liquides 5) avec un liquide,
- l'arrangement comprenant une prise (2) pour une liaison de l'arrangement avec un système destiné à l'amenée de liquides (système d'amenée de liquides 9),
- l'arrangement comprenant au moins une sortie (4) pour une liaison de l'arrangement avec le ou les systèmes d'évacuation de liquides (5),
- l'arrangement comprenant une zone de transition (3), par laquelle le liquide peut être transporté de la prise (2) vers la ou les sorties (4),
- à un début de la zone de transition (3), au moins un premier élément de microstructure étant prévu pour la production d'une zone (6) ayant une force capillaire accrue, pour réaliser un mouillage continu des surfaces délimitant cette zone ayant une force capillaire accrue, en particulier de parois latérales, d'un plafond et/ou d'un plancher, et pour réaliser, du début de la zone de transition (3) à l'extrémité de la zone de transition, c'est-à-dire vers la ou les sorties (4), un ménisque de liquide se formant en raison des forces capillaires,
**caractérisé en ce que**
- entre la prise et la zone de transition est disposée une zone pour la collecte du liquide amené par la prise (zone de collecte 10), la zone de collecte (10) étant séparée de la zone de transition (3) par la zone ayant une force capillaire accrue et pour le reste par un arrêt capillaire (11), l'arrêt capillaire (11) étant réalisé sous forme d'un palier entre la zone de collecte (10) et la zone de transition (3), et soit la zone de collecte (10) est surélevée par rapport à la zone de transition (3), soit la zone de transition (3) est surélevée par rapport à la zone de collecte (10).

2. Arrangement selon la revendication 1, **caractérisé en ce que** la zone de collecte (10) est latéralement entourée presque complètement par la zone de transition (3).

3. Arrangement selon l'une des revendications 1 ou 2, **caractérisé en ce que** la zone de collecte (10) a une surface de base pour l'essentiel circulaire.

4. Arrangement selon la revendication 3, **caractérisé en ce que** la prise (2) est prévue au centre de la surface de base de la zone de collecte (10).

5. Arrangement selon les revendications 1 à 4, **caractérisé en ce que** la zone de transition (3) est réalisée d'une manière pour l'essentiel annulaire.

6. Arrangement selon l'une des revendications 1 à 5, **caractérisé en ce que** les sorties (4), pour la liaison de l'arrangement avec les systèmes d'évacuation de liquides (5), sont disposées entre le début et au moins une extrémité de la zone de transition (3).

7. Arrangement selon l'une des revendications 1 à 6, **caractérisé en ce qu'**une sortie (4) pour la liaison de l'arrangement avec les systèmes (5) d'évacuation de chaleur est disposé à chacune des extrémités de la zone de transition (3).

8. Arrangement selon l'une des revendications 1 à 7, **caractérisé en ce que** la prise (2) et les sorties (4) ont des directions d'orientation qui font entre elles un angle différent de 0° ou de 180°.

9. Arrangement selon la revendication 8, **caractérisé en ce que** la prise (2) et les sorties (4) ont des directions d'orientation qui font entre elles un angle d'environ 90°.

10. Arrangement selon l'une des revendications 1 à 9, **caractérisé en ce que** la zone de transition (3) comprend au moins un deuxième élément de microstructure, qui est disposé entre le début et la ou les sorties.

11. Arrangement selon l'une des revendications 1 à 10, **caractérisé en ce que** le premier et/ou le deuxième éléments de microstructure sont des rampes.

12. Arrangement selon la revendication 10, **caractérisé en ce que** le premier et/ou le deuxième éléments de microstructure sont des escaliers.

13. Arrangement selon la revendication 10, **caractérisé en ce que** le premier et/ou le deuxième éléments de microstructure sont au moins une colonne.

14. Arrangement selon la revendication 10, **caractérisé en ce que** le premier et/ou le deuxième éléments de microstructure sont au moins une encoche.

15. Dispositif microstructuré comportant un système pour l'amenée de liquides (système d'amenée de liquides 9) et un système pour dériver des liquides (système de dérivation de liquides 5), **caractérisé en ce que** le dispositif (1a à 1b) comprend un arrangement selon l'une des revendications 1 à 14.

16. Dispositif selon la revendication 15, **caractérisé en ce que** le système d'évacuation de liquides est un égout (9).

17. Dispositif selon la revendication 15 ou 16, **caractérisé en ce que** le système de dérivation de liquides est un égout (5).

18. Dispositif selon l'une des revendications 15 ou 16, **caractérisé en ce que** la zone de transition (3) est un compartiment.

19. Dispositif selon la revendication 15 ou 16, **caractérisé en ce que** la zone de transition (3) et la zone de collecte (10) forment des segments d'un compartiment.
